# EUROPÄISCHE PATENTSCHRIFT

(11) **EP 1 050 731 B1**
(45) Veröffentlichungstag und Bekanntmachung des Hinweises auf die Patenterteilung: **08.03.2006**
(21) Anmeldenummer: 00108918.4
(22) Anmeldetag: 27.04.2000
(51) Int. Cl.: F27B 9/30

(54) **Brennofen**
Firing furnace
Four de cuisson

(30) Priorität: 03.05.1999 DE 19920136
(43) Veröffentlichungstag der Anmeldung: 08.11.2000
(73) Patentinhaber: EISENMANN Maschinenbau GmbH & Co. KG, 71032 Böblingen (DE)
(72) Erfinder: Wernet, Martin, 71093 Weil im Schönbuch (DE)
(74) Vertreter: Ostertag, Reinhard

(56) Entgegenhaltungen:
- EP-A- 0 090 790
- EP-A- 0 208 620
- DE-A- 3 434 906
- DE-C- 847 426
- FR-A- 1 487 284
- US-A- 3 869 249
- US-A- 3 982 889
- US-A- 5 195 673

## Beschreibung

Die Erfindung betrifft einen Brennofen mit einem Ofengehäuse, in dessen Innerem ein das Brenngut aufnehmender Ofenraum vorgesehen ist; mit einem Fördersystem, mit dem das Brenngut durch den Ofenraum bewegbar ist; mit Heizeinrichtungen, mit denen der Ofenraum und das im Ofenraum befindliche Gas auf die zum Brennen erforderlich Temperatur aufheizbar ist; und mit mindestens einer Zone, in welcher ein Gebläse vorgesehen ist, welches aufsteigende eiße Gase aus dem Ofenraum ansaugt un wieder in den Ofenraum zurückführt und gegen das Brenngut drückt.

Brennofen dieser Art sind in unterschiedlichsten Detail-ausführungen bekannte (z.B. aus US-A-3 869 249). Als Heizeinrichtungen kommmen dabei alle denkbaren Ausführungen zum Einsatz, mit denen der Ofenraum und insbesondere die dort befindliche Luft auf die erforderliche Temperatur gebracht werden können. Besonders bevorzugt sind offene Brenner, mit deren Verbrennungsgasen sich im Ofenraum Turbulenzen erzielen lassen, die zur Verbesserung des Wärmeaustausches und zur Vergleichmäßigung der Temperaturverteilung erwünscht sind.

Bestimmte Arten von Brenngut, insbesondere Keramikwaren, die von inneren Kanälen durchzogen sind, erwärmen sich in diesen bekannten Brennöfen vergleichsweise langsam und noch immer mit einer verhältnismäßig starken Inhomogenität der inneren Temperaturverteilung, was zu Temperaturspannungen im Brenngut führen kann.

Aufgabe der vorliegenden Erfindung ist es, einen Brennofen der eingangs genannten Art derart fortzubilden, daß bei schnellen Aufheiz- und Brennzeiten eine gleichmäßigere Temperaturverteilung im Brenngut erzielt werden kann.

Diese Aufgabe wird erfindungsgemäß dadurch gelöst, daß die Heizeinrichtungen oberhall und unterhall des Fördersystems angeordnet sind.

Erfindungsgemäß wird also die "Direktbefeuerung" des Ofenraumes durch die Heizeinrichtung, vorzugsweise einen Brenner, durch eine Gasumwälzung ergänzt (wenn hier und nachfolgend von "Gas" die Rede ist, so handelt es sich dabei im allgemeinen um Luft, die bei Verwendung offener Brenner in gewissem Umfange Verbrennungsgase enthalten kann). Durch das erfindungsgemäß vorgesehene Gebläse wird die Konvektion im Ofenraum in einer Weise vergrößert, wie dies die vom Brenner selbst erzeugten Turbulenzen nicht erzielen können. Die Anblasgeschwindigkeit kann so hoch gewählt werden, daß die umgewälzten Gase nicht nur über die äußeren Oberflächen des Brenngutes strömen sondern ggf. auch zum großen Teil durch dessen innere Kanäle.

Vorteilhafterweise ist in der Zone, in welcher die Gasumwälzung stattfindet, eine Trennwand vorgesehen, welche einen Ansaugraum von einem Rückführraum trennt. Auf diese Weise läßt sich der Wirkungsgrad des Gebläses erhöhen und eine definierte Gaszirkulation erreichen.

Dabei ist zweckmäßig, wenn der Rückführraum bis nahe an das Brenngut heranreichende Schotts aufweist. Das Brenngut befindet sich also an derjenigen Stelle, an welcher die umgewälzten Gase aus dem Rückführraum austreten und noch eine definierte, gerichtete Strömungsgeschwindigkeit aufweisen. Dies ist insbesondere dort wichtig, wo innere Kanäle des Brenngutes durchströmt werden sollen.

Der Rückführraum kann an seinem dem Brenngut benachbarten Ende durch einen Auslaßrost überbrückt sein. Dieser sorgt für eine Vergleichmäßigung der Zirkulationsströmung.

Besonders bevorzugt wird diejenige Ausgestaltung des erfindungsgemäßen Brennofens, bei welcher im Bereich der Zonen, in welchen heiße Gase umgewälzt werden, das Gehäuse mit domartigen Erhöhungen versehen ist. In diesen kann das aufgrund seiner Temperatur nach oben steigende erhitzte Gas aufgefangen und besonders effektiv vom Gebläse angesaugt werden.

Besonders geeignet ist das erfindungsgemäße Konzept für Durchlauf-Brennöfen, die mit einem von einem Einlaß zu einem Auslaß führenden Transportsystem für das Brenngut ausgestattet sind.

Ein Ausführungsbeispiel der Erfindung wird nachfolgend anhand der Zeichnung näher erläutert; die einzige Figur zeigt ausschnittsweise einen vertikalen Schnitt durch einen Durchlauf-Brennofen.

Der in der Zeichnung dargestellte Brennofen, der insgesamt mit dem Bezugszeichen 1 gekennzeichnet ist, dient zum Brennen von Keramikwaren 7 und dabei insbesondere solchen, die von inneren Kanälen durchzogen sind. Er weist ein Gehäuse 2 auf, welches von Füßen 3 in einem bestimmten Abstand über dem Boden 4 getragen ist.

Das Innere des Gehäuses 2, der "Ofenraum" 5, ist tunnelartig ausgebildet und führt von einem Auslaß zu einem Einlaß, die beide in dem in der Zeichnung dargestellten Ausschnitt nicht mehr gezeigt sind. Vom Einlaß bis zum Auslaß führt durch den Ofenraum 5 ein Fördersystem 6, im dargestellten Beispiel ein Rollenfördersystem, auf welchem sich die zu brennenden Waren 7 mit im wesentlichen konstanter Geschwindigkeit durch den Ofenraum 5 hindurch bewegen.

Oberhalb und unterhalb des Fördersystems 6 münden in den Ofenraum 5 Gasbrenner 8, mit welchen in bekannter Weise - temperaturgeregelt - der Ofenraum 5 auf die zum Brennen erforderliche Temperatur gebracht wird.

Im Bereich bestimmter Zonen, von denen in der Zeichnung zwei dargestellt sind, ist das Gehäuse 2 des Brennofens 1 nach oben hin durch domartige Erhöhungen 9 vergrößert. Der Innenraum der domartigen Erhöhungen 9 ist jeweils durch eine Trennwand 10 in einen Ansaugraum 11 und einen Rückführraum 12 unterteilt. Im oberen Bereich des Rückführraumes 12 ist ein Gebläse 13 angeordnet, welches durch eine Öffnung der Trennwand 10 aus dem Ansaugraum 11 heiße Gase ansaugt und in den Rückführraum 12 abgibt. Jedes Gebläse 13 wird durch einen außerhalb des Gehäuses 2 des Brennofens 1 montierten Motor 14 angetrieben.

Der Rückführraum 12 ist nach unten durch zwei Schotts 15, 16 verlängert; an seinem unteren Ende wird der Rückführraum 12 von einem Auslaßrost oder -gitter 17 überspannt. Auch an dem dem Schott 15 gegenüber liegenden Ende der domartigen Erhöhungen 9 ist jeweils ein in den Ofenraum 5 bis nahe an die Waren 7 heranreichendes Schott 18 angebracht.

Der oben beschriebene Durchlauf-Brennofen 1 arbeitet wie folgt:

Die zu brennenden Waren 7 werden am Einlauf auf das Fördersystem 6 aufgesetzt und durch dieses in das Innere des Ofenraumes 5 eingefahren. Mit Hilfe der Brenner 8 werden sie zunehmend auf die zum Brennen erforderliche Temperatur gebracht, die im Bereich der domartigen Erhöhungen 9 erreicht ist. Die Brenner 8 werden, wie bereits erwähnt, durch eine Temperatursteuerung so geregelt, daß in allen Bereichen des Ofenraumes 5 längs des Bewegungsweges der Waren 7 ein gewünschtes Temperaturprofil aufrecht erhalten wird.

Im Bereich der domartigen Erhöhungen 9 des Gehäuses 2 des Brennofens 1 steigen die heißen, von den Brennern 8 erwärmten Gase in den Ansaugraum 11 auf, werden dort mit Hilfe des Gebläses 13 in den Rückführraum 12 überführt und sodann unter Druck durch den Auslaßrost 17 gegen die zu brennende Ware 7 geblasen. Diese Waren 7 werden dabei nicht nur außen überströmt; vielmehr treten die umgewälzten Gase auch in die inneren Kanäle der Waren 7 ein und geben über die dortigen inneren Flächen Wärme an die Waren 7 ab.

## Patentansprüche

1. Brennofen mit einem Ofengehäuse (2), in dessen Innerem ein das Brenngut (7) aufnehmender Ofenraum (5) vorgesehen ist; mit einem Fördersystem (6), mit dem das Brenngut (7) durch den Ofenraum (5) bewegbar ist; mit Heizeinrichtungen (8), mit denen der Ofenraum (5) und das im Ofenraum (5) befindliche Gas auf die zum Brennen erforderliche Temperatur aufheizbar ist; und mit mindestens einer Zone, in welcher ein Gebläse (13) vorgesehen ist, welches aufsteigende heiße Gase aus dem Ofenraum (5) ansaugt und wieder in den Ofenraum zurückführt und gegen das Brenngut drückt,
**dadurch gekennzeichnet, daß**
die Heizeinrichtungen (8) oberhalb und unterhalb des Fördersystems (6) angeordnet sind.

2. Brennofen nach Anspruch 1, **dadurch gekennzeichnet, daß** in der Zone eine Trennwand (10) vorgesehen ist, welche einen Ansaugraum (11) von einem Rückführraum (12) trennt.

3. Brennofen nach Anspruch 2, **dadurch gekennzeichnet, daß** der Rückführraum (12) bis nahe an das Brenngut (7) heranreichende Schotts (15) aufweist.

4. Brennofen nach Anspruch 2 oder 3, **dadurch gekennzeichnet, daß** der Rückführraum (12) an seinem dem Brenngut (7) benachbarten Ende durch einen Auslaßrost (17) überbrückt ist.

5. Brennofen nach einem der vorhergehenden Ansprüche, **dadurch gekennzeichnet, daß** im Bereich der Zonen, in welchen heiße Gase umgewälzt werden, das Gehäuse (2) mit domartigen Erhöhungen (9) versehen ist.

6. Brennofen nach einem der vorhergehenden Ansprüche, **dadurch gekennzeichnet, daß** er als Durchlauf-Brennofen mit einem von einem Einlaß zu einem Auslaß führenden Transportsystem (6) für das Brenngut (7) ausgestattet ist.

## Revendications

1. Four de cuisson, avec une carcasse de four (2) à l'intérieur de laquelle est prévue une chambre de four (5) recevant le produit à cuire (7) ; avec un système de transport (6) par lequel le produit à cuire (7) peut être déplacé à travers la chambre de four (5) ; avec des équipements de chauffage (8) par lesquels la chambre de four (5) et le gaz se trouvant dans la chambre de four (5) peuvent être échauffés à la température nécessaire pour la cuisson ; et avec au moins une zone dans laquelle est prévue une soufflante (13) qui aspire les gaz chauds ascendants hors de la chambre de four (5) et les ramène dans la chambre de four en les refoulant vers le produit à cuire,
**caractérisé en ce que** les équipements de chauffage (8) sont disposés au-dessus et en dessous du système de transport (6).

2. Four de cuisson selon la revendication 1, **caractérisé en ce qu'**une cloison séparatrice (10) est prévue dans ladite zone, cloison qui sépare une chambre d'aspiration (11) d'une chambre de refoulement (12).

3. Four de cuisson selon la revendication 2, **caractérisé en ce que** la chambre de refoulement (12) présente des cloisons étanches (15) s'étendant jusqu'à proximité du produit à cuire (7).

4. Four de cuisson selon la revendication 2 ou 3, **caractérisé en ce que** la chambre de refoulement (12) est couverte, à son extrémité voisine du produit à cuire (7), par une grille d'évacuation (17).

5. Four de cuisson selon l'une des revendications précédentes, **caractérisé en ce que** la carcasse (2) est pourvue de rehaussements (9) du genre dômes dans la région des zones dans lesquelles des gaz chauds sont mis en circulation.

6. Four de cuisson selon l'une des revendications précédentes, **caractérisé en ce qu'**il est équipé, en tant que four de cuisson continu, d'un système de transport (6) pour le produit à cuire (7) menant d'une admission à une évacuation.

## Claims

1. A furnace having a furnace housing (2) in the interior of which a furnace chamber (5) receiving the articles for firing (7) is produced; having a conveyor system (6) by means of which the articles for firing (7) can be moved through the furnace chamber (5); having heating devices (8) by means of which the furnace chamber (5) and the gas located in the furnace chamber (5) can be heated to the necessary temperature for firing; and having at least one zone in which a fan (13) is provided, which draws rising hot gases out of the furnace chamber (5) and returns them to the furnace chamber again and pushes them against the articles for firing,
**characterised in that**
the heating devices (8) are arranged above and below the conveyor system (6).

2. A furnace according to Claim 1,
**characterised in that**
a dividing wall (10), which separates a suction chamber (11) from a return chamber (12), is provided in the zone.

3. A furnace according to Claim 2,
**characterised in that**
the return chamber (12) has partitions reaching into the vicinity of the articles for firing (7).

4. A furnace according to Claim 2 or 3,
**characterised in that**
the return chamber (12) is bridged by an outlet grid (17) at its end adjacent to the articles for firing (7).

5. A furnace according to one of the preceding claims,
**characterised in that**
the housing (2) is provided with dome-like raised portions (9) in the region of the zones in which hot gases are circulated.

6. A furnace according to one of the preceding claims,
**characterised in that**
it is fitted as a continuous furnace with a transport system (6) for guiding the articles for firing (7) from an inlet to an outlet.
